# EUROPÄISCHE PATENTANMELDUNG

(11) **EP 4 775 873 A1**
(43) Veröffentlichungstag der Anmeldung: **15.07.2026**
(21) Anmeldenummer: 26150996.2
(22) Anmeldetag: 09.01.2026
(51) Int. Cl.: F21S 8/02, F21V 3/02, F21V 15/01, F21V 21/02, F21V 3/06, F21V 17/16, F21V 33/00, F21W 131/10, F21Y 103/10, F21Y 115/10

(54) **PROFILELEMENT ZUR AUFNAHME ELEKTRISCHER LEUCHTMITTEL UND ZUR ANORDNUNG IN ODER AUF EINEM BODENBELAG**

(30) Priorität: 09.01.2025 DE 202025100096 U
(71) Anmelder: ARDEX Group GmbH, 58453 Witten (DE)
(72) Erfinder: Römer, Thomas, 64625 Bensheim (DE)
(74) Vertreter: Habermann Intellectual Property Partnerschaft von Patentanwälten mbB

(57) **Zusammenfassung**

Die Erfindung betrifft ein Profilelement (1) zur Aufnahme elektrischer Leuchtmittel und zur Anordnung in oder auf einem Bodenbelag. Das Profilelement (1) weist ein sich längs einer Erstreckungsrichtung erstreckendes Gehäuseelement (2) mit einer zur Festlegung auf einem Untergrund (9) geeigneten Unterseite (4) und mit zwei einander gegenüberliegend angeordneten Seitenwänden (5, 6) auf. In einem sich in der Erstreckungsrichtung erstreckenden und zwischen den beiden Seitenwänden (5, 6) angeordneten Hohlraum (7) kann mindestens ein elektrisches Leuchtmittel angeordnet sein. Das Gehäuseelement (2) weist auf der Unterseite (4) eine nach innen in den Hohlraum (7) vorspringende Trägerausformung (10) auf, die eine von der Unterseite (4) beabstandet angeordnete und sich in der Erstreckungsrichtung erstreckende Trägerfläche (11) zur Aufnahme des elektrischen Leuchtmittels bildet. Das Gehäuseelement (2) weist auch einen sich neben der Trägerausformung (10) in der Erstreckungsrichtung erstreckenden Drainagekanal (12) auf, in welchem sich in den Hohlraum (7) eindringende Feuchtigkeit beabstandet von der Trägerfläche (11) ansammeln kann und in der Erstreckungsrichtung abgeführt werden kann.

## Beschreibung

Die Erfindung betrifft ein Profilelement zur Aufnahme elektrischer Leuchtmittel und zur Anordnung in oder auf einem Bodenbelag, wobei das Profilelement ein sich längs einer Erstreckungsrichtung erstreckendes Gehäuseelement mit einer zur Festlegung auf einem Untergrund geeigneten Unterseite und mit zwei einander gegenüberliegend angeordneten Seitenwänden aufweist, wobei das Gehäuseelement einen sich in der Erstreckungsrichtung erstreckenden und zwischen den beiden Seitenwänden angeordneten Hohlraum umgibt, in welchem mindestens ein elektrisches Leuchtmittel angeordnet sein kann, und wobei das Profilelement ein sich ebenfalls längs der Erstreckungsrichtung erstreckendes und lösbar mit dem Gehäuseelement verbindbares Abdeckungselement aufweist, welches den Hohlraum abdeckt und mindestens abschnittsweise aus einem lichtdurchlässigen Material hergestellt ist oder Öffnungen aufweist, sodass in dem Hohlraum von dem elektrischen Leuchtmittel emittiertes Licht durch das Abdeckungselement aus dem Profilelement austreten kann.

Profilelemente zur Aufnahme von elektrischen Leuchtmitteln, üblicherweise von LED-Streifen, sind aus der Praxis bekannt und werden häufig zur Beleuchtung von Innen- und Außenbereichen eingesetzt. Solche Profilelemente dienen üblicherweise der mechanischen Befestigung der elektrischen Leuchtmittel bzw. der LEDs und der für deren Betrieb erforderlichen elektrischen Komponenten, die in einem Hohlraum des Profilelements angeordnet werden können. Ein Abdeckungselement dient nicht nur einer durch das Abdeckungselement vorgebbaren Lichtemission während des Betriebs der elektrischen Leuchtmittel, sondern auch als Schutzabdeckung zum Schutz der elektrischen Leuchtmittel vor einer mechanischen Beanspruchung und von Umgebungseinflüssen. Derartige Profilelemente weisen oftmals eine Formgebung und Gestaltung auf, die eine ästhetische Integration in einen umgebenden Bodenbelag ermöglicht, der beispielsweise Fliesen, Laminat oder andere Bodenbelagselemente aufweist und der auf einem Untergrund oder gegebenenfalls auf einer auf dem Untergrund errichteten Auflage- oder Stützkonstruktion verlegt ist.

Viele bereits bekannte Profilelemente weisen ein im Wesentlichen U-förmiges und sich in einer Erstreckungsrichtung erststreckendes Gehäuseelement mit einer Unterseite und mit zwei gegenüberliegend angeordneten und von der Unterseite vorspringenden Seitenwänden sowie ein Abdeckungselement auf, welches mit dem Gehäuseelement verbindbar ist, sodass ein in dem Gehäuseelement ausgebildeter Hohlraum, in welchem die elektrischen Leuchtmittel aufgenommen werden können, mit dem Abdeckungselement abgedeckt wird. Das Gehäuseelement ist üblicherweise aus Metall oder aus einem lichtundurchlässigen Kunststoffmaterial hergestellt, während das Abdeckungselement aus Glas oder aus einem lichtdurchlässigen Kunststoffmaterial hergestellt ist. Das Profilelement wird bei einer bestimmungsgemäßen Verwendung mit einer Unterseite des Gehäuseelements auf einem Untergrund oder auf bzw. in einem Bodenbelag aufgelegt und so angeordnet, dass während des Betriebs der elektrischen Leuchtmittel das von den elektrischen Leuchtmitteln emittierte Licht durch das Abdeckungselement aus dem Profilelement austreten und die Umgebung des Profilelements beleuchten kann.

Die aus der Praxis bekannten Profilelemente weisen jedoch Nachteile auf, insbesondere in Hinblick auf ihre Eignung für feuchte Umgebungen, wie Badezimmer, Küchen oder Außenbereiche. Ein häufig auftretendes Problem ist dabei das Eindringen von Feuchtigkeit durch die Verbindung zwischen einem Gehäuseelement und einem mit dem Gehäuseelement verbundenen Abdeckungselement sowie an den Stoßstellen von aneinander angrenzend verlegten Profilelementen. Diese Bereiche sind konstruktionsbedingt schwer vollständig abzudichten, sodass Wasser durch Kapillarwirkung oder Diffusion in den Hohlraum des Profilelements und damit an die elektrischen Leuchtmittel bzw. an die elektrischen Komponenten gelangen kann.

Ein weiterer Nachteil der bekannten Profilelemente besteht darin, dass eingedrungenes Wasser oft nicht ausreichend effizient aus dem Profilelement wieder abgeleitet werden kann. Dies führt zu einer Wasseransammlung, die sich regelmäßig auf oder in unmittelbarer Nähe zu den elektrischen Leuchtmitteln wie beispielsweise den LED-Streifen aufstaut. Obwohl beispielsweise LED-Streifen in der Regel wasserdicht konstruiert sind, überschreitet die Expositionszeit im Kontakt mit Wasser oftmals die zulässigen Grenzwerte. Dies kann zu einer Schädigung der LEDs und der elektrischen Bauteile führen, wodurch die Funktionsfähigkeit und Lebensdauer der Beleuchtung erheblich eingeschränkt werden.

Es wird deshalb als eine Aufgabe der vorliegenden Erfindung angesehen, ein Profilelement zur Aufnahme elektrischer Leuchtmittel und zur Anordnung in oder auf einem Bodenbelag so auszugestalten, dass mit möglichst einfachen Mitteln eine nachteilige Beeinträchtigung der in dem Profilelement aufgenommenen elektrischen Leuchtmittel möglichst vermieden werden kann.

Diese Aufgabe wird für ein Profilelement mit den eingangs genannten Merkmalen dadurch gelöst, dass das Gehäuseelement auf der dem Abdeckungselement gegenüberliegenden Unterseite, mit welcher das Gehäuseelement bestimmungsgemäß auf einem Untergrund aufliegen kann, eine nach innen in den Hohlraum vorspringende Trägerausformung aufweist, die eine von der Unterseite beabstandet angeordnete und sich in der Erstreckungsrichtung erstreckende Trägerfläche zur Aufnahme des elektrischen Leuchtmittels bildet, und dass das Gehäuseelement einen sich neben der Trägerausformung in der Erstreckungsrichtung erstreckenden Drainagekanal aufweist, in welchem sich in den Hohlraum eindringende Feuchtigkeit beabstandet von der Trägerfläche ansammeln kann und in der Erstreckungsrichtung abgeführt werden kann. Durch die Ausbildung der in den Hohlraum vorspringenden Trägerausformung mit der Trägerfläche wird die Anordnung aller elektrischer Komponenten wie beispielsweise der elektrisch betreibbaren Leuchtmittel und der elektrischen Versorgungsleitungen, aber auch von gegebenenfalls in dem Profilelement vorgesehenen Steuereinrichtungen oder von weiteren elektrischen Komponenten in einem gegenüber der Unterseite erhöhten Bereich ermöglicht, sodass alle elektrischen Komponenten mit einem Abstand zur Unterseite und damit in einem Abstand zu eventuell sich ansammelnden Flüssigkeitsmengen angeordnet werden können. Der Abstand zwischen der Trägerfläche und der Unterseite, auf welcher sich die in den Hohlraum eindringenden Flüssigkeitsmengen ansammeln, kann mehrere Millimeter groß sein und jedenfalls ausreichend groß vorgegeben sein, sodass auch bei einer sich über einen langen Zeitraum ansammelnden Flüssigkeitsmenge vermieden werden kann, dass die Flüssigkeit auf die Trägerfläche gelangen und dadurch die dort angeordneten elektronischen Komponenten beeinträchtigen kann.

Die Trägerausformung ist in vorteilhafter Weise nicht nur zwischen den beiden Seitenwänden des Gehäuseelements, sondern auch jeweils beabstandet zu den einander gegenüberliegenden Seitenwänden des Gehäuseelements angeordnet. Eventuell an einer Innenseite einer Seitenwand sich ansammelnde Feuchtigkeit oder an der Innenseite herabfließende Flüssigkeit kann dann nicht auf die Trägerfläche gelangen, sondern fließt an den Innenseiten der Seitenwände jeweils in Richtung der Unterseite herab.

Über den mindestens einen Drainagekanal kann eine effiziente Sammlung und Abführung der in den Hohlraum eindringenden und insbesondere der über die Innenseiten der Seitenwände herabrinnenden Flüssigkeitsmengen bewirkt werden. Der Drainagekanal erstreckt sich zweckmäßigerweise ohne quer ausgerichtete Hindernisse und auch ohne abschnittsweise Erhebungen über die gesamte Erstreckung des Profilelements in der Erstreckungsrichtung. Der Drainagekanal kann Innenflächen mit abgerundeten Kantenübergängen aufweisen, sodass keine Ecken oder scharfkantigen Übergänge an den Innenflächen des Drainagekanals eine Abführung von Flüssigkeit entlang des Drainagekanals behindern.

Vorzugsweise ist vorgesehen, dass das Gehäuseelement auf beiden Seiten neben der in den Hohlraum vorspringenden Trägerausformung jeweils einen Drainagekanal aufweist. Die nach innen in den Hohlraum hineinragende Trägerausformung kann quer zu der Erstreckungsrichtung des Profilelements spiegelsymmetrisch ausgebildet und angeordnet sein. Durch die auf beiden Seiten neben der Trägerausformung angeordneten und im Wesentlichen parallel zur Trägerausformung in der Erstreckungsrichtung des Profilelements verlaufenden Drainagekanäle kann auf beiden Seiten der Trägerausformung sich dort eventuell ansammelnde Flüssigkeit in dem betreffenden Drainagekanal gesammelt und durch diesen Drainagekanal abgeführt werden, ohne dass die Flüssigkeit durch die Trägerausformung hindurch in einen einzigen Drainagekanal geführt und durch diesen einen Drainagekanal abgeführt werden müsste.

Um eine besonders effiziente Abführung von Flüssigkeit zu ermöglichen, die sich in einem Drainagekanal angesammelt hat, kann vorgesehen sein, dass an der Unterseite des Gehäuseelements Entwässerungsöffnungen vorgesehen sind, durch welche hindurch Flüssigkeit aus einem Drainagekanal in Richtung des Untergrunds aus dem Hohlraum des Profilelements austreten und zum Untergrund hin abgeführt werden kann. Derartige Entwässerungsöffnungen können beispielsweise Bohrungen oder quer zu der Erstreckungsrichtung verlaufende Schlitze sein, die gegebenenfalls erst nachträglich in die Unterseite des Gehäuseelements eingebracht sind.

Einer besonders vorteilhaften Ausgestaltung des Erfindungsgedankens zufolge kann vorgesehen sein, dass das Abdeckungselement an einem stirnseitigen Ende des Profilelements in der Erstreckungsrichtung über einen Entwässerungsfugenabstand hinweg über das Gehäuseelement hinausragt, sodass bei einer bestimmungsgemäßen Anordnung von zwei in der Erstreckungsrichtung aneinander angrenzenden Profilelementen bei einem spaltfreien aneinander Anliegen der Abdeckungselemente der beiden Profilelemente zwischen den beiden Gehäuseelementen eine sich über den Entwässerungsfugenabstand erstreckende Entwässerungsfuge gebildet wird. Auf diese Weise kann über die Stirnseiten der Gehäuseelemente und die dort mündenden Drainagekanäle eine effiziente Entwässerung des Hohlraums des Profilelements bewirkt werden, ohne dass eine oder mehrere Entwässerungsöffnungen an der Unterseite des Gehäuseelements erforderlich sind, durch welche die Flüssigkeit aus dem Profilelement austreten kann. Der Herstellungsaufwand für das Gehäuseelement kann dadurch erheblich reduziert werden. Es hat sich gezeigt, dass bei einer geeigneten Formgebung der Trägerausformung und der Drainagekanäle auch bei Profilelementen mit einer Erstreckung von mehr als 80 cm, mehr als 100 cm oder mehr als 125 cm in der Erstreckungsrichtung durch die Entwässerungsfuge, die bei aneinander anliegenden Abdeckungselementen zwischen den jeweiligen Gehäuseelementen von zwei in der Erstreckungsrichtung hintereinander angeordneten Profilelementen erzwungen und ausgebildet wird, in den meisten Fällen eine ausreichend effiziente Wasserabführung gewährleistet werden kann.

Optional ist vorgesehen, dass das Abdeckungselement an den beiden Seitenwänden des Gehäuseelements lösbar derart festlegbar ist, dass eine von dem Hohlraum abgewandte Außenseite des Abdeckungselements einen größeren Abstand zu der Unterseite des Gehäuses als von der Unterseite abgewandte Seitenkanten der Seitenwände aufweist. Bei einer bestimmungsgemäßen Verwendung und Anordnung des Profilelements auf oder in einem Bodenbelag und insbesondere bei einer flächenbündigen Anordnung der Außenseite des Abdeckungselements des Profilelements mit einer Nutzfläche des angrenzenden Bodenbelags wird üblicherweise ausschließlich oder ganz überwiegend die Außenseite des Abdeckungselements und gegebenenfalls noch ein Übergangsbereich von der Außenseite des Abdeckungselements zu den auf beiden Seiten angrenzenden Seitenwänden des Gehäuseelements wahrgenommen. Durch einen geeignet großen Abstand der Außenseite des Abdeckungselements von den angrenzenden Bereichen der Seitenwände kann erreicht werden, dass im Wesentlichen die einem Betrachter zugewandte Außenseite des Abdeckungselements wahrgenommen werden und im Gegensatz dazu die Seitenwände des Gehäuseelements nicht oder nur bei einer sehr aufmerksamen Betrachtung des bestimmungsgemäß an oder in dem Bodenbelag angeordneten Profilelements sichtbar sind und wahrgenommen werden.

Im Hinblick auf eine möglichst einfache Montage des Profilelements kann optional vorgesehen sein, dass das Abdeckungselement quer zu der Erstreckungsrichtung U-förmig ausgebildet ist und an einander gegenüberliegenden Abdeckungsrandkanten sich jeweils von der Außenseite in Richtung des Gehäuseelements erstreckende Rastschenkel aufweist, mit welchen das Abdeckungselement rastend an den Seitenwänden des Gehäuseelements festlegbar ist. Das Abdeckungselement kann dann ohne gesondertes Werkzeug nachträglich von dem Gehäuseelement gelöst und abgenommen oder aber mit dem Gehäuseelement verbunden und als Abdeckung des von dem Gehäuseelement gebildeten Hohlraums festgelegt werden. Durch eine geeignete Formgebung und Anordnung der Rastschenkel kann erreicht werden, dass ein unerwünschtes Eindringen von Feuchtigkeit oder Flüssigkeiten durch die rastende Verbindung zwischen dem Abdeckungselement und den rastend damit verbundenen Seitenwänden des Gehäuseelements weitgehend reduziert oder vermieden werden können. Durch das lösbar mit dem Gehäuseelement verbundene und deshalb einfach abnehmbare und wieder mit dem Gehäuseelement verbindbare Abdeckungselement kann eine nachträgliche Modifikation, aber auch eine Wartung oder Reparatur der elektronischen Komponenten ermöglicht werden, ohne dass das Profilelement zu diesem Zweck ausgetauscht oder das Gehäuseelement von dem Untergrund gelöst und von dem Bodenbelag abgenommen werden müsste.

Gemäß einer als besonders vorteilhaft erachteten Ausgestaltung des Erfindungsgedankens kann vorgesehen sein, dass jede Seitenwand einen an die Unterseite angrenzenden Rastaufnahmebereich und einen von der Unterseite abgewandten Rasteingriffsbereich aufweist, wobei ein Abstand der von dem Hohlraum abgewandten Außenflächen der Seitenwände in dem Rastaufnahmebereich geringer als in dem Rasteingriffsbereich ist, und dass an den Außenflächen der Rastaufnahmebereiche und an Innenflächen der Rasteingriffsbereiche miteinander korrespondierende Rasteingriffselemente ausgebildet sind, sodass ein erstes Gehäuseelement mit seinen Rastaufnahmebereichen zwischen die Rasteingriffsbereiche eines zweiten Gehäuseelements eingeführt und die beiden Gehäuseelemente durch einen Rasteingriff zwischen den Rastaufnahmebereichen des ersten Gehäuseelements und den Rasteingriffsbereichen des zweiten Gehäuseelements rastend miteinander verbindbar sind. Auf diese Weise können zwei oder gegebenenfalls sogar mehrere Gehäuseelement übereinander gestapelt und miteinander verbunden werden, sodass ein Profilelement mit einem großen Abstand zwischen der Unterseite des untersten Gehäuseelements und der Außenseite des Abdeckungselements auf dem obersten Gehäuseelement des derart hergestellten Gehäuseelementstapels zusammengefügt und verwendet werden kann. So können beispielsweise der jeweilige Rastaufnahmebereich und der Rasteingriffsbereich der beiden Seitenwände eine annähernd gleiche Höhe in Richtung der Abdeckungselements aufweisen. Wenn ein zweites Gehäuseelement mit den Rastaufnahmebereichen seiner Seitenwände von einer der Unterseite eines ersten Gehäuseelements abgewandten Seite zwischen die beiden Seitenwände des ersten Gehäuseelements eingeführt wird, bis die Rastaufnahmebereiche der Seitenwände des zweiten Gehäuseelements weitgehend oder vollständig überlappend mit den Rasteingriffsbereichen der Seitenwände des ersten Gehäuseelements angeordnet sind, weisen die beiden so miteinander verbundenen Gehäuseelemente eine Gesamthöhe auf, die näherungsweise 50% größer als die Höhe eines einzelnen Gehäuseelements ist. Bei drei derart miteinander verbundenen und gestapelten Gehäuseelementen ist die Gesamthöhe des Gehäuseelementstapels näherungsweise 100 % größer als die Höhe eines einzelnen Gehäuseelements. Mit jedem weiteren Gehäuseelement kann die Gesamthöhe des Gehäuseelementstapels um etwa die Hälfte der Höhe eines einzelnen Gehäuseelements vergrößert werden. Bei einer geeigneten Formgebung des Gehäuseelements und insbesondere der Seitenwände in den Rastaufnahmebereichen und in den Rasteingriffsbereichen kann erreicht werden, dass eine beliebige Anzahl von Gehäuseelementen gestapelt und miteinander verbunden werden können. Auf diese Weise können mit einfachen Mitteln aus mehreren identische ausgestalteten Gehäuseelementen jeweils Profilelemente mit einer unterschiedlichen Gesamthöhe hergestellt werden, um für verschiedene Bodenbeläge oder Einbausituationen jeweils Profilelemente mit einer individuell vorgebbaren und an den jeweiligen Verwendungszweck angepassten Gesamthöhe bereitstellen zu können. Es ist ebenfalls möglich, dass der Rastaufnahmebereich einer Seitenwand eine deutlich geringere Höhe als der Rasteingriffsbereich der betreffenden Seitenwand aufweist, sodass bei einer übereinandergestapelten Anordnung von zwei Gehäuseelementen das oben angeordnete Gehäuseelement nur zu einem kleinen Anteil in das unten angeordnete Gehäuseelement eindringen kann, sodass sich eine lediglich geringfügig vergrößerte Gesamthöhe für den Gehäuseelementstapel der miteinander verbundenen Gehäuseelemente ergibt.

Die Rastschenkel des Abdeckungselements können in vorteilhafter Weise an die Rasteingriffsbereiche der Seitenwände angepasst sein, sodass an den Rasteingriffsbereichen der Seitenwände wahlweise ein Abdeckungselement oder ein weiteres Gehäuseelement festgelegt werden kann.

Um eine übereinandergestapelte Anordnung von zwei oder von mehreren Gehäuseelementen zu begünstigen und deren zuverlässige Anordnung und Ausrichtung relativ zueinander begünstigen oder maßgeblich vorgeben zu können kann vorgesehen sein, dass an der Unterseite des Gehäuseelements eine sich in der Erstreckungsrichtung erstreckende und in den Hohlraum vorspringende Stapelvertiefung ausgebildet ist, deren Formgebung und Abmessungen derart an die Formgebung und Abmessungen der Trägerausformung angepasst sind, sodass die Trägerfläche der Trägerausformung eines ersten Gehäuseelements an einer von dem Hohlraum abgewandten Außenseite der Stapelvertiefung eines zweiten Gehäuseelements anliegt, wenn das zweite Gehäuseelement mit dem ersten Gehäuseelement verbunden ist. Wenn bei einem Gehäuseelementstapel die Trägerausformung der jeweils unteren Gehäuseelemente in die Stapelvertiefung des jeweils darüber angeordneten Gehäuseelements eingreift und die Trägerfläche jeweils flächig an der zugewandten Außenseite der Stapelvertiefung des darüber angeordneten Gehäuseelements anliegt, kann eine zuverlässige und mechanisch stabile Verbindung der jeweils benachbarten Gehäuseelemente bewirkt werden, die auf drei Seiten des Gehäuseelements, bzw. an der Unterseite und an den beiden Seitenwänden des Gehäuseelements einander zugeordnete Bereiche der Gehäuseelemente miteinander verbindet. Ein auf diese Weise stufenförmig ausgebildete Unterseite des Gehäuseelements ist durch die sickenförmigen Ausformungen zusätzlich versteift und mechanisch hoch belastbar.

Einer vorteilhaften Ausgestaltung des Erfindungsgedankens zufolge kann vorgesehen sein, dass die Trägerausformung des Gehäuseelements eine von der Unterseite des Gehäuseelements zugängliche und sich in der Erstreckungsrichtung erstreckende nutförmige Eingriffsausnehmung aufweist, in welche bei einer bestimmungsgemäßen Anordnung des Profilelements auf einem Untergrund ein von dem Untergrund abstehendes Eingriffselement eingreifen kann. Wenn der Bodenbelag beispielsweise mehrere aneinander angrenzend verlegte Fliesen aufweist, kann eine Anordnung und Ausrichtung der einzelnen Fliesen und der üblicherweise dazwischen gebildeten Fugen durch Fugenkreuze unterstützt oder vorgegeben werden, die regelmäßig in aneinander angrenzenden Eckbereichen von Fliesen angeordnet sind und von dem Untergrund abstehende und kreuzförmig ausgerichtete Stege oder Zungen aufweisen. Zwei aneinander angrenzende Fliesen können dann auf beiden Seiten jeweils bis an die Seitenwände der abstehenden Stege oder Zungen herangeschoben werden, wodurch deren Anordnung und Ausrichtung vorgegeben wird. Das Profilelement kann mit der nutförmigen Eingriffsausnehmung über einen derartigen Steg oder eine Zunge eines solchen Fugenkreuzes oder einer vergleichbaren Festlegeinrichtung geschoben und durch den formschlüssigen Eingriff zwischen dem Steg oder der Zunge einerseits und der Eingriffsausnehmung in der Trägerausformung des Gehäuseelements andererseits formschlüssig auf dem Fugenkreuz festgelegt werden, sodass ein unbeabsichtigtes seitliches Verrutschen während der Montage und der Errichtung des Bodenbelags weitestgehend ausgeschlossen werden kann.

Es sind jedoch auch Einbausituationen oder Bodenbelagskonstruktionen denkbar, bei denen ein formschlüssiger Eingriff eines Stegs oder einer Zunge in eine Eingriffsausnehmung an der Unterseite des Gehäuseelements nicht möglich ist oder jedenfalls als nicht zweckdienlich erachtet wird. Um auch in diesen Situationen eine zuverlässige Festlegung des Profilelements auf dem Untergrund zu ermöglichen kann gemäß einer als besonders vorteilhaft erachteten Ausgestaltung des Erfindungsgedankens zufolge vorgesehen sein, dass das Profilelement eine die Unterseite des Gehäuseelements umgreifende Halteklammer aufweist, die eine auf einem Untergrund auflegbare Auflagefläche und mindestens eine von der Auflagefläche abstehende Halteklammerwand aufweist, mit welcher die Halteklammer derart mit einer Seitenwand des Gehäuseelements verbindbar ist, dass die Auflagefläche der Halteklammer einen Abstand zu der Unterseite des Gehäuseelements aufweist, und dass die Halteklammer in der Auflagefläche eine Festlegungsausnehmung aufweist, durch welche hindurch die Halteklammer mit einem Befestigungsmittel auf einem Untergrund aufliegend festlegbar ist. Die Halteklammer kann beispielsweise mit einer Schraube oder mit einem anderen geeigneten Befestigungsmittel auf dem Untergrund oder auf einer Montagefläche einer Bodenbelagskonstruktion festgelegt werden. Üblicherweise anschließend kann dann das Gehäuseelement bereichsweise in die Halteklammer eingeschoben und mit der Halteklammer verbunden werden. Zweckmäßigerweise weisen die Halteklammerwände mit dem Seitenwänden eines Gehäuseelements vergleichbare Rasteingriffsbereiche auf, sodass eine Halteklammer wie ein erstes Gehäuseelement mit einem darüber angeordneten Gehäuseelement rastend verbunden werden kann.

Um an Stirnseiten des Profilelements beispielsweise Endkappen festlegen zu können, oder um zwei in der Erstreckungsrichtung hintereinander angeordnete Profilelemente über die einander zugewandten Stirnseiten miteinander verbinden zu können kann gemäß einer vorteilhaften Ausgestaltung des Erfindungsgedankens vorgesehen sein, dass in der Trägerausformung mindestens in einem an eine Stirnseite des Gehäuseelements angrenzenden Bereich einen sich in der Erstreckungsrichtung erstreckenden Festlegungsabschnitt aufweist, innerhalb dessen Innenwandabschnitte der Trägerausformung, welche einen von der Stirnseite des Gehäuseelements aus zugängliche Ausnehmung in der Trägerausformung umgeben, an die Aufnahme eines von der Stirnseite aus einführbaren Befestigungsmittels angepasst sind. Das Befestigungsmittel kann beispielsweise eine Schraube oder ein Gewindebolzen sein, der von der Stirnseite aus in die Ausnehmung eingedreht und dadurch darin festgelegt werden kann. Die Ausnehmung in der Trägerausformung kann eine kreisrunde Querschnittsfläche aufweisen und entlang einer Umfangslinie vollständig von einer umlaufenden Innenwand umgeben sein. Es ist ebenfalls denkbar, dass in Umfangsrichtung lediglich einzelne Wandabschnitte derart angeordnet und ausgerichtet sind, dass ein geeignetes Befestigungsmittel zuverlässig in der Ausnehmung in der Trägerausformung festlegbar ist.

Im Hinblick auf eine möglichst kostengünstige Herstellung des Profilelements kann vorgesehen sein, dass das Gehäuseelement und das Abdeckungselement des Profilelements jeweils mit einem Strangpressverfahren als Strangpressprofilelemente herstellbar sind. Mit Hilfe eines Strangpressverfahrens können sowohl das Gehäuseelement als auch das Abdeckungselement mit einer sich in der Erstreckungsrichtung unveränderlichen Formgebung besonders kostengünstig hergestellt werden. Dabei kann in vielen Fällen insbesondere bei den Gehäuseelementen auf eine aufwändige Nachbearbeitung oder Oberflächenbearbeitung verzichtet werden. Ein derartiges Profilelement kann mit gängigen Abmessungen bzw. für gängige Längen von beispielsweise 0,5 m, 1 m, 1,5 m oder 2 m und mehr mit einem geeignet ausgelegten Strangpressverfahren äußerst kostengünstig hergestellt werden. Für viele Anwendungsbereiche dürfte es zweckmäßig und vorteilhaft sein, dass sowohl das Gehäuseelement als auch das Abdeckungselement jeweils aus einem geeigneten Kunststoffmaterial hergestellt sind. Dabei kann beispielsweise aus Kostengründen das Gehäuseelement aus einem undurchsichtigen Kunststoffmaterial und das Abdeckungselement aus einem durchsichtigen oder aus einem weitgehend oder nahezu vollständig transparenten Kunststoffmaterial hergestellt sein. Das Abdeckungselement kann auch aus einem farbigen, jedoch durchsichtigen Material hergestellt sein. Für viele Anwendungsfälle kann es vorteilhaft sein, dass das Gehäuseelement aus Metall hergestellt ist. Dabei könnte das Gehäuseelement durch geeignete Umformverfahren wie beispielsweise Tiefziehen und Biegen aus einem ebenflächigen Blechzuschnitt hergestellt werden. Ein besonders vorteilhaftes Metall ist dabei Aluminium, wobei das Gehäuseelement auch kostengünstig durch ein Strangpressverfahren aus Aluminium hergestellt werden kann.

Nachfolgend werden einige Aspekte und Ausführungsbeispiele der Erfindung näher erläutert, die in den Zeichnungen exemplarisch abgebildet sind. Es zeigt:
Fig. 1 eine Schnittansicht eines Profilelements mit einem Gehäuseelement und mit einem damit verbundenen Abdeckungselement, wobei die Schnittansicht ein in einer Ebene quer zu einer Erstreckungsrichtung geschnittenes Profilelement zeigt,
Fig. 2 eine mit Fig. 1 vergleichbare Schnittansicht des Profilelements, welches auf einem darunter angeordneten Fugenkreuz formschlüssig festgelegt ist,
Fig. 3 eine perspektivische Darstellung des in den Fig. 1 und 2 gezeigten Profilelements, welches auf einem Fugenkreuz angeordnet und festgelegt ist,
Fig. 4 eine Schnittansicht eines Profilelements, bei welchem zwei Gehäuseelemente übereinander angeordnet und miteinander verbunden sind,
Fig. 5 eine perspektivische Darstellung des in Fig. 4 gezeigten Profilelements, welches auf einem Fugenkreuz angeordnet und festgelegt ist,
Fig. 6 eine Schnittansicht eines Profilelements, bei welchem drei Gehäuseelemente übereinander angeordnet und miteinander verbunden sind,
Fig. 7 eine Schnittansicht eines Profilelements, bei welchem eine Halteklammer an einer Unterseite des Gehäuseelements angeordnet und an den Seitenwänden des Gehäuseelements festgelegt ist,
Fig. 8 eine perspektivische Ansicht der Halteklammer,
Fig. 9 eine vergrößerte Schnittansicht des in Fig. 1 gezeigten Profilelements, wobei ein Befestigungsmittel in einer von einer Stirnseite des Profilelements aus zugänglichen Ausnehmung angeordnet und festgelegt ist, und
Fig. 10 eine Seitenansicht von zwei einander zugewandten Endbereichen von zwei beispielsweise in Fig. 1 oder Fig. 9 gezeigten und hintereinander in der Erstreckungsrichtung angeordneten Profilelementen, wobei das Abdeckungselement an dem stirnseitigen Ende eines Profilelements in der Erstreckungsrichtung über einen Entwässerungsfugenabstand hinweg über das Gehäuseelement hinausragt.

Ein in den Fig. 1 bis 3 exemplarisch dargestelltes Profilelement 1 weist ein Gehäuseelement 2 und ein damit lösbar verbindbares Abdeckungselement 3 auf. Das Gehäuseelement 2 weist eine Unterseite 4 und zwei sich an gegenüberliegenden Rändern von der Unterseite 4 weg erstreckende Seitenwände 5, 6 auf. Die Unterseite 4 und die beiden Seitenwände 5, 6 des Gehäuseelements 2 sowie das an den Seitenwänden 5, 6 festgelegte Abdeckungselement 3 umgeben in der Schnittansicht in Fig. 1 einen Hohlraum 7. Das Profilelement 1 und damit sowohl das Gehäuseelement 2 als auch das Abdeckungselement 3 erstrecken sich längs einer in Fig. 3 mit einem Pfeil 8 angedeuteten Erstreckungsrichtung mit einer Länge l weit über eine Breite b der Unterseite des Gehäuseelements 2 oder über ein Höhe h der Seitenwände 5, 6 des Gehäuseelements 2 hinweg.

Dabei können die Breite b und die Höhe h des Gehäuseelements 2 beispielsweise zwischen 1 cm und 3 cm, aber auch je nach Anwendungsfall weniger oder mehr betragen. Die Breite b kann im Wesentlichen der Höhe h entsprechen. Es ist auch denkbar, dass die Höhe h geringer als die Breite b oder aber deutlich größer als die Breite b ist. Die Länge l des Profilelements kann ein Vielfaches der Breite b oder der Höhe h und beispielsweise 50 cm, 80 cm, 100 cm, 150 cm oder mehr betragen. Das Gehäuseelement 2 kann aus einem undurchsichtigen Kunststoffmaterial hergestellt sein, während das Abdeckungselement 3 aus einem durchsichtigen oder sogar weitgehend transparenten Kunststoffmaterial hergestellt sein kann.

Das Gehäuseelement 2 weist auf der dem Abdeckungselement 3 gegenüberliegenden Unterseite 4, mit welcher das Gehäuseelement 2 bestimmungsgemäß auf einem in Fig. 1 lediglich angedeuteten Untergrund 9 aufliegen kann, eine nach innen in den Hohlraum 7 vorspringende Trägerausformung 10 auf, die eine von der Unterseite 4 beabstandet angeordnete und sich in der Erstreckungsrichtung erstreckende Trägerfläche 11 bildet. Auf der Trägerfläche 11 können in den Fig. nicht dargestellte elektrische Leuchtmittel wie beispielsweise ein LED-Streifen angeordnet und festgelegt werden.

Das Gehäuseelement 2 weist auf beiden Seiten neben der in den Hohlraum 7 vorspringenden Trägerausformung 10 jeweils einen Drainagekanal 12 auf. In jedem Drainagekanal 12 kann sich in den Hohlraum 7 eindringende Feuchtigkeit beabstandet von der Trägerfläche 11 ansammeln und dann in der Erstreckungsrichtung durch den Drainagekanal 12 abgeführt werden. Keiner der beiden Drainagekanäle 12 weist quer zu der Erstreckungsrichtung in den Drainagekanal 12 hineinragende Hindernisse auf, die eine Ansammlung oder insbesondere eine Abführung von Flüssigkeit in dem Drainagekanal 12 in der Erstreckungsrichtung behindern könnte.

Das Abdeckungselement 3 ist quer zu der Erstreckungsrichtung U-förmig ausgebildet, wie es in den Schnittansichten gemäß Fig. 1 und Fig. 2 ersichtlich ist. An einander gegenüberliegenden Abdeckungsrandkanten 13, 14 weist das Abdeckungselement 3 sich jeweils von einer Außenseite 15 in Richtung des Gehäuseelements 2 erstreckende Rastschenkel 16, 17 auf, mit welchen das Abdeckungselement 3 rastend an den Seitenwänden 5, 6 des Gehäuseelements 2 festlegbar ist. Die Rastschenkel 16, 17 umgreifen dabei wulstförmig verdickte Endbereiche 18, 19 der beiden Seitenwände 5, 6, und bilden einen das Abdeckungselement 3 mit dem Gehäuseelement 2 verbindenden Rasteingriff, der ohne gesondertes Werkzeug hergestellt oder gelöst werden kann, um das Abdeckungselement 3 auf dem Gehäuseelement 2 festzulegen oder davon abzulösen und abzuheben.

Bei den in den Fig. 1 bis 3 sowie in weiteren Fig. gezeigten Ausführungsbeispielen weist die von dem Hohlraum 7 abgewandte Außenseite 15 des Abdeckungselements 3 einen größeren Abstand zu der Unterseite 4 des Gehäuses als von der Unterseite 4 abgewandte Seitenkanten 20, 21 der Seitenwände 5, 6 auf.

Jede Seitenwand 5, 6 des Gehäuseelements 2 weist einen an die Unterseite 4 angrenzenden Rastaufnahmebereich 22 und einen von der Unterseite 4 abgewandten Rasteingriffsbereich 23 auf. Ein Abstand der von dem Hohlraum 7 abgewandten Außenflächen 24, 25 der Seitenwände 5, 6 ist in dem Rastaufnahmebereich 22 geringer als in dem Rasteingriffsbereich 23. An den Außenflächen 24, 25 der Rastaufnahmebereiche 22 und an Innenflächen 26, 27 der Rasteingriffsbereiche 23 sind miteinander korrespondierende Rasteingriffselemente 28 ausgebildet, wobei die wulstförmig verdickten Endbereiche 18, 19 der beiden Seitenwände 5, 6 ein Bestandteil der Rasteingriffselemente 28 sind. Weitere Bestandteile der Rasteingriffselemente 28 sind an die wulstförmig verdickten Endbereiche 18, 19 angepasste Ausnehmungen bzw. ein daran angepasster Verlauf der Seitenwände 5, 6 und der sich von der Außenseite 15 des Abdeckungselements 3 weg erstreckenden Rastschenkel 16, 17.

In den Fig. 4 und 5 ist exemplarisch eine abweichende Ausgestaltung des Profilelements 1 dargestellt. Mit dem in den Fig. 1 bis 3 gezeigten Ausführungsbeispiel übereinstimmende Merkmale bei der abweichenden Ausgestaltung des Profilelements 1 werden nachfolgend nicht mehr umfassend erläutert und sind in den nachfolgend erörterten Fig. nicht alle bezeichnet. Bei diesem Profilelement 1 ist ein erstes Gehäuseelement 2 mit seinen Rastaufnahmebereichen 22 zwischen die Rasteingriffsbereiche 23 eines zweiten Gehäuseelements 29 eingeführt und die beiden Gehäuseelemente 2, 29 durch einen Rasteingriff zwischen den Rastaufnahmebereichen 22 des ersten Gehäuseelements 5 und den Rasteingriffsbereichen 23 des zweiten Gehäuseelements 29 rastend miteinander verbunden. Eine Gesamthöhe H des in den Fig. 4 und 5 gezeigten Profilelements 1 entspricht dabei näherungsweise der 1,5-fachen Höhe h eines einzelnen Gehäuseelements 2, 29.

Bei einer wiederum abweichenden Ausgestaltung des Profilelements 1, die exemplarisch in Fig. 6 dargestellt ist, sind drei Gehäuseelemente 2, 29 und 30 übereinander angeordnet und miteinander verbunden. Die Gesamthöhe H des in Fig. 6 gezeigten Profilelements 1 mit insgesamt drei miteinander verbundenen Gehäuseelementen 2, 29 und 30 entspricht etwa dem Doppelten der Höhe h eines einzelnen Gehäuseelements 2, 29 und 30.

Bei den in den Fig. 1 bis 6 gezeigten Profilelementen 1 sind an der Unterseite 4 des Gehäuseelements 2, 29 und 30 jeweils eine sich in der Erstreckungsrichtung erstreckende und in den Hohlraum 7 vorspringende Stapelvertiefung 31 ausgebildet. Die Formgebung und Abmessungen der Stapelvertiefung 31 sind derart an die Formgebung und Abmessungen der Trägerausformung 10 angepasst, dass die Trägerfläche 11 der Trägerausformung 10 eines ersten Gehäuseelements 2 an einer von dem Hohlraum 7 abgewandten Außenseite 32 der Stapelvertiefung 31 eines zweiten Gehäuseelements 29 anliegt, wenn das zweite Gehäuseelement 29 mit dem ersten Gehäuseelement 2 verbunden ist.

Die Trägerausformung 10 des Gehäuseelements 2, 29, 30 weist eine von der Unterseite 4 des Gehäuseelements 2, 29, 30 aus zugängliche und sich in der Erstreckungsrichtung erstreckende nutförmige Eingriffsausnehmung 33 auf. Bei einer bestimmungsgemäßen Anordnung des Profilelements 1 auf einem Untergrund 9 kann ein von dem Untergrund abstehendes Eingriffselement in die nutförmige Eingriffsausnehmung 33 eingreifen und eine formschlüssige Festlegung des Gehäuseelements 2, 29, 30 des Profilelements 1 auf dem Untergrund 9 bewirken. In den Fig. 2 und 3 ist lediglich beispielhaft für ein geeignetes Eingriffselement jeweils ein auf einem Auflageteller 34 angeordnetes Fugenkreuz 35 mit nach oben vorspringenden Stegen 36 dargestellt. Der nach oben vorspringende Steg 36 ragt in die nutförmige Eingriffsausnehmung 33 ein und bildet einen formschlüssigen Eingriff, der ein unbeabsichtigtes seitliches Verrutschen des Gehäuseelements 2 relativ zu dem Untergrund 9 verhindert.

In den Fig. 7 und 8 ist exemplarisch ein Profilelement 1 mit einer die Unterseite 4 des Gehäuseelements 2 des Profilelements 1 umgreifenden Halteklammer 37 bzw. die vergrößert dargestellte Halteklammer 37 in Alleinstellung dargestellt. Die Halteklammer 37 weist eine auf dem Untergrund 9 auflegbare Auflagefläche 38 und zwei von der Auflagefläche 38 abstehende Halteklammerwände 39, 40 auf, mit welcher die Halteklammer 37 derart mit den beiden Seitenwänden 5, 6 des Gehäuseelements 2, 29, 30 verbindbar ist, dass die Auflagefläche 38 der Halteklammer 37 einen Abstand zu der Unterseite 4 des Gehäuseelements 2 aufweist. Die Halteklammer 37 weist in der Auflagefläche 38 eine Festlegungsausnehmung 41 auf, durch welche hindurch die Halteklammer 37 mit einem geeigneten Befestigungsmittel wie beispielsweise einer Befestigungsschraube 42 auf dem Untergrund 9 aufliegend festlegbar ist. Die Festlegungsausnehmung 41 kann eine Bohrung, ein Langloch oder eine beliebig geformte Durchgangsöffnung in der Auflagefläche 38 sein.

Die Trägerausformung 10 des Gehäuseelements 2 weist mindestens in einem an eine beispielsweise in Fig. 3 gezeigte Stirnseite 43 des Gehäuseelements 2 angrenzenden Bereich einen sich in der Erstreckungsrichtung erstreckenden Festlegungsabschnitt 44 auf, innerhalb dessen nur in Fig. 9 näher bezeichnete Innenwandabschnitte 45, 46, 47 der Trägerausformung 10 eine von der Stirnseite 43 des Gehäuseelements 2 aus zugängliche Ausnehmung 48 in der Trägerausformung 10 umgeben. Die Innenwandabschnitte 45, 46, 47 sind nur in Fig. 9 bezeichnet. Der Festlegungsabschnitt 44 kann sich über die gesamte Erstreckungslänge des Gehäuseelements 2 erstrecken. Dabei sind die Innenwandabschnitte 45, 46 und 47 an die Aufnahme eines von der Stirnseite 43 aus einführbaren Befestigungsmittels angepasst. In Fig. 9 ist beispielhaft ein Gewindebolzen 49 als ein mögliches Befestigungsmittel dargestellt, wobei die Innenwandabschnitte 44, 45 und 46 an einer Mantelfläche 50 des Gewindebolzens 49 anliegen und den Gewindebolzen 49 in der Ausnehmung 48 in der Trägerausformung 10 zurückhalten. Der Gewindebolzen 49 kann beispielsweise ein Bestandteil einer in den Figuren nicht dargestellten Endkappe sein, die an der Stirnseite 43 des Gehäuseelements 2 festgelegt werden kann und die Stirnseite 43 des Gehäuseelements 2 möglichst feuchtigkeitsdicht verschließt.

Das Abdeckungselement 3 kann an einem stirnseitigen Ende 43 des Profilelements 1 in der Erstreckungsrichtung über einen Entwässerungsfugenabstand a hinweg über das Gehäuseelement 2 hinausragen. Auf diese Weise wird bei einer bestimmungsgemäßen Anordnung von zwei in der Erstreckungsrichtung aneinander angrenzenden Profilelementen 1 bei einem spaltfreien aneinander Anliegen der jeweiligen Abdeckungselemente 3 der beiden Profilelemente 1 zwischen den beiden Gehäuseelementen 2 eine sich über den Entwässerungsfugenabstand a erstreckende Entwässerungsfuge 51 gebildet. Durch diese Entwässerungsfuge 51 kann in den Hohlraum 7 eingedrungene Feuchtigkeit oder Flüssigkeit austreten und aus dem Profilelement 1 abgeführt werden. Es ist ebenfalls möglich, dass das Abdeckungselement 3 an beiden gegenüberliegenden Stirnseiten 43 des Profilelements 1 jeweils über das Gehäuseelement 2 hinausragt.

Sowohl das Gehäuseelement 2 als auch das Abdeckungselement 3 sind hinsichtlich ihrer jeweiligen Formgebung so vorgegeben, dass das Gehäuseelement 2 ebenso wie das Abdeckungselement 3 jeweils mit einem Strangpressverfahren hergestellt werden können.

## Patentansprüche

1. Profilelement (1) zur Aufnahme elektrischer Leuchtmittel und zur Anordnung in oder auf einem Bodenbelag, wobei das Profilelement (1) ein sich längs einer Erstreckungsrichtung erstreckendes Gehäuseelement (2, 29, 30) mit einer zur Festlegung auf einem Untergrund (9) geeigneten Unterseite (4) und mit zwei einander gegenüberliegend angeordneten Seitenwänden (5, 6) aufweist, wobei das Gehäuseelement (5, 6) einen sich in der Erstreckungsrichtung erstreckenden und zwischen den beiden Seitenwänden (5, 6) angeordneten Hohlraum (7) umgibt, in welchem mindestens ein elektrisches Leuchtmittel angeordnet sein kann, und wobei das Profilelement (1) ein sich ebenfalls längs der Erstreckungsrichtung erstreckendes und lösbar mit dem Gehäuseelement (2, 29, 30) verbindbares Abdeckungselement (3) aufweist, welches den Hohlraum (7) abdeckt und mindestens abschnittsweise aus einem lichtdurchlässigen Material hergestellt ist oder Öffnungen aufweist, sodass in dem Hohlraum (7) von dem elektrischen Leuchtmittel emittiertes Licht durch das Abdeckungselement (3) aus dem Profilelement (1) austreten kann, **dadurch gekennzeichnet, dass** das Gehäuseelement (2, 29, 30) auf der dem (3) Abdeckungselement gegenüberliegenden Unterseite (4), mit welcher das Gehäuseelement (2, 29, 30) bestimmungsgemäß auf dem Untergrund (9) aufliegen kann, eine nach innen in den Hohlraum (7) vorspringende Trägerausformung (10) aufweist, die eine von der Unterseite (4) beabstandet angeordnete und sich in der Erstreckungsrichtung erstreckende Trägerfläche (11) zur Aufnahme des elektrischen Leuchtmittels bildet, und dass das Gehäuseelement (2, 29, 30) einen sich neben der Trägerausformung (10) in der Erstreckungsrichtung erstreckenden Drainagekanal (12) aufweist, in welchem sich in den Hohlraum (7) eindringende Feuchtigkeit beabstandet von der Trägerfläche (11) ansammeln kann und in der Erstreckungsrichtung abgeführt werden kann.

2. Profilelement (1) nach Anspruch 1, **dadurch gekennzeichnet, dass** das Gehäuseelement (2, 29, 30) auf beiden Seiten neben der in den Hohlraum (7) vorspringenden Trägerausformung (10) jeweils einen Drainagekanal (12) aufweist.

3. Profilelement (1) nach Anspruch 1 oder Anspruch 2, **dadurch gekennzeichnet, dass** das Abdeckungselement (3) an einem stirnseitigen Ende (43) des Profilelements (1) in der Erstreckungsrichtung über einen Entwässerungsfugenabstand a hinweg über das Gehäuseelement (2, 29, 30) hinausragt, sodass bei einer bestimmungsgemäßen Anordnung von zwei in der Erstreckungsrichtung aneinander angrenzenden Profilelementen (1) bei einem spaltfreien aneinander Anliegen der Abdeckungselemente (3) der beiden Profilelemente (1) zwischen den beiden Gehäuseelementen (2, 29, 30) eine sich über den Entwässerungsfugenabstand a erstreckende Entwässerungsfuge (51) gebildet wird.

4. Profilelement (1) nach einem der voranstehenden Ansprüche, **dadurch gekennzeichnet, dass** das Abdeckungselement (3) an den beiden Seitenwänden (5, 6) des Gehäuseelements (2, 29, 30) lösbar derart festlegbar ist, dass eine von dem Hohlraum (7) abgewandte Außenseite (15) des Abdeckungselements (3) einen größeren Abstand zu der Unterseite (4) des Gehäuses (2, 29, 30) als von der Unterseite (4) abgewandte Seitenkanten (20, 21) der Seitenwände (5, 6) aufweist.

5. Profilelement (1) nach Anspruch 4, **dadurch gekennzeichnet, dass** das Abdeckungselement (3) quer zu der Erstreckungsrichtung U-förmig ausgebildet ist und an einander gegenüberliegenden Abdeckungsrandkanten (13, 14) sich jeweils in Richtung von der Außenseite (15) zum Gehäuseelement (2, 29, 30) hin erstreckende Rastschenkel (16, 17) aufweist, mit welchen das Abdeckungselement (3) rastend an den Seitenwänden (5, 6) des Gehäuseelements (2, 29, 30) festlegbar ist.

6. Profilelement (1) nach einem der voranstehenden Ansprüche, **dadurch gekennzeichnet, dass** jede Seitenwand (5, 6) einen an die Unterseite (4) angrenzenden Rastaufnahmebereich (22) und einen von der Unterseite (4) abgewandten Rasteingriffsbereich (23) aufweist, wobei ein Abstand der von dem Hohlraum abgewandten Außenflächen (24, 25) der Seitenwände (5, 6) in dem Rastaufnahmebereich (22) geringer als in dem Rasteingriffsbereich (23) ist, und dass an den Außenflächen (24, 25) der Rastaufnahmebereiche (22) und an Innenflächen (26, 27) der Rasteingriffsbereiche (23) miteinander korrespondierende Rasteingriffselemente (28) ausgebildet sind, sodass ein erstes Gehäuseelement (2) mit seinen Rastaufnahmebereichen (22) zwischen die Rasteingriffsbereiche (23) eines zweiten Gehäuseelements (29) eingeführt und die beiden Gehäuseelemente (2, 29) durch einen Rasteingriff zwischen den Rastaufnahmebereichen (22) des ersten Gehäuseelements (2) und den Rasteingriffsbereichen (23) des zweiten Gehäuseelements (29) rastend miteinander verbindbar sind.

7. Profilelement (1) nach einem der voranstehenden Ansprüche, **dadurch gekennzeichnet, dass** an der Unterseite (4) des Gehäuseelements (2, 29, 30) eine sich in der Erstreckungsrichtung erstreckende und in den Hohlraum (7) vorspringende Stapelvertiefung (31) ausgebildet ist, deren Formgebung und Abmessungen derart an die Formgebung und Abmessungen der Trägerausformung (10) angepasst sind, sodass die Trägerfläche (11) der Trägerausformung (10) eines ersten Gehäuseelements (2) an einer von dem Hohlraum (7) abgewandten Außenseite (32) der Stapelvertiefung (31) eines zweiten Gehäuseelements (29) anliegt, wenn das zweite Gehäuseelement (29) mit dem ersten Gehäuseelement (2) verbunden ist.

8. Profilelement (1) nach einem der voranstehenden Ansprüche, **dadurch gekennzeichnet, dass** die Trägerausformung (10) des Gehäuseelements (2, 29, 30) eine von der Unterseite (4) des Gehäuseelements (2, 29, 30) zugängliche und sich in der Erstreckungsrichtung erstreckende nutförmige Eingriffsausnehmung (33) aufweist, in welche bei einer bestimmungsgemäßen Anordnung des Profilelements (1) auf einem Untergrund (1) ein von dem Untergrund (1) abstehendes Eingriffselement eingreifen kann.

9. Profilelement (1) nach einem der voranstehenden Ansprüche, **dadurch gekennzeichnet, dass** das Profilelement (1) eine die Unterseite (4) des Gehäuseelements (2, 29, 30) umgreifende Halteklammer (37) aufweist, die eine auf einem Untergrund (9) auflegbare Auflagefläche (38) und mindestens eine von der Auflagefläche (38) abstehende Halteklammerwand (39, 40) aufweist, mit welcher die Halteklammer (37) derart mit einer Seitenwand (5, 6) des Gehäuseelements (2, 29, 30) verbindbar ist, dass die Auflagefläche (38) der Halteklammer (37) einen Abstand zu der Unterseite (4) des Gehäuseelements (2, 29, 30) aufweist, und dass die Halteklammer (37) in der Auflagefläche (38) eine Festlegungsausnehmung (41) aufweist, durch welche hindurch die Halteklammer (37) mit einem Befestigungsmittel auf dem Untergrund (9) aufliegend festlegbar ist.

10. Profilelement (1) nach einem der voranstehenden Ansprüche, **dadurch gekennzeichnet, dass** in der Trägerausformung (10) mindestens in einem an eine Stirnseite (43) des Gehäuseelements (2, 29, 30) angrenzenden Bereich einen sich in der Erstreckungsrichtung erstreckenden Festlegungsabschnitt (44) aufweist, innerhalb dessen Innenwandabschnitte (45, 46, 47) der Trägerausformung (10), welche eine von der Stirnseite (43) des Gehäuseelements (2, 29, 30) aus zugängliche Ausnehmung (48) in der Trägerausformung (10) umgeben, an die Aufnahme eines von der Stirnseite (43) aus einführbaren Befestigungsmittels angepasst sind.

11. Profilelement (1) nach einem der voranstehenden Ansprüche, **dadurch gekennzeichnet, dass** das Gehäuseelement (2, 29, 30) und das Abdeckungselement (3) des Profilelements (1) jeweils mit einem Strangpressverfahren als Strangpressprofilelemente herstellbar sind.
